# EUROPÄISCHE PATENTSCHRIFT

(11) **EP 0 731 197 B1**
(45) Veröffentlichungstag und Bekanntmachung des Hinweises auf die Patenterteilung: **12.05.1999**
(21) Anmeldenummer: 96102829.7
(22) Anmeldetag: 26.02.1996
(51) Int. Cl.: D02J 13/00

(54) **Heizeinrichtung zum Erhitzen eines laufenden Fadens**
Heater for heating moving yarns
Dispositif de chauffage pour chauffer un fil en mouvement

(30) Priorität: 10.03.1995 DE 19508519; 18.08.1995 DE 19530360
(43) Veröffentlichungstag der Anmeldung: 11.09.1996
(73) Patentinhaber: B a r m a g AG, D-42897 Remscheid (DE)
(72) Erfinder: Morhenne, Siegfried, 58339 Breckerfeld (DE); Berger, Peter, Cornelius, NC 28031 (US)
(74) Vertreter: Kahlhöfer, Hermann, Dipl.-Phys.

(56) Entgegenhaltungen:
- EP-A- 0 412 429
- DE-A- 4 318 675
- DE-A- 4 423 202

## Beschreibung

Die Erfindung bezieht sich auf eine Heizeinrichtung zum Erhitzen eines laufenden Fadens mit den Merkmalen des Oberbegriffs des Anspruchs 1.

Insbesondere zum Kräuseln synthetischer Fäden in einer Falschzwirn-Kräuselmaschine werden Heizeinrichtungen vorgesehen, durch die ein Faden geführt wird. Der Faden wird in einer beheizbaren Längsnut geführt, wobei die Fadenzieltemperatur im Bereich zwischen 150°C und 230°C liegt. Die Heizeinrichtung wird mit einer Temperatur betrieben, die wesentlich über 300°C liegt. Eine Heizeinrichtung kann mehrere Nuten aufweisen, in denen jeweils ein Faden geführt wird.

Durch die EP 0 412 429 B1 ist eine Heizeinrichtung bekannt, die einen beheizbaren Längsnut aufweist, in dem der Faden entlang einer zickzackförmigen Linie geführt wird. Die zickzackförmige Linie wird durch mehrere Fadenführer aufgespannt, wobei an jedem Wendepunkt der Linie ein Fadenführer angeordnet ist. Die Fadenführer sind hierbei einzelne Stege, die parallel zueinander im gleichen Abstand in der Längsnut eingesetzt sind.

Es hat sich gezeigt, daß die Fadenführer im Betrieb nach geraumer Zeit durch anorganische Ablagerungen verschmutzen. Um die Abweichung der Fadenführung vom Sollwert nicht unzulässig größer werden zu lassen, müssen die Fadenführer demontiert und gereinigt werden.
Bei der bekannten Heizeinrichtung muß jeder Fadenführer einzelnd ausgewechselt werden, was zeitaufwendig ist.

Der vorliegenden Erfindung liegt nun die Aufgabe zugrunde, die bekannte Heizeinrichtung so weiterzubilden, daß die Anzahl der Fadenführerbauteile minimiert und die Handhabung zum Wechseln der Fadenführer vereinfacht wird.

Diese Aufgabe wird durch eine Heizeinrichtung mit den merkmalen des Anspruchs 1 gelöst.

Die erfindungsgenmäße Heizeinrichtung zeichnet sich dadurch aus, daß die Fadenführer als Erhebungen an zwei sich gegenüberliegende Metallbändern angeformt sind. Da die Erhebungen abwechselnd an dem einen und an dem anderen Metallband angebracht sind und die Erhebungen über die Nutmittelebene ragen, wird der Faden in einem zickzackförmigen Linienverlauf geführt.

Die Metallbänder können durch Warm- oder Kaltumformung hergestellt werden, so daß die Position und Abmaße der Erhebungen von einer Form oder Werkzeug abhängig sind und untereinander eine sehr hohe Genauigkeit aufweisen. Damit sind die Umschlingungswinkel und die Reibungsverhältnisse an jedem Umlenkpunkt des Fadens gleich groß, was die Laufruhe des Fadens begünstigt. Die Metallbänder stützen sich an den gegenüberliegenden Seitenwandungen der Längsnut ab und sind zueinander so positioniert, daß die gegenüberliegenden Fadenführer versetzt zueinander stehen.

Zur Reinigung der Fadenführer können beide Metallbänder auf einfache Weise aus der Längsnut herausgezogen und anschließend wieder eingeschoben werden.
Damit der Faden während der gesamten Heizstrecke einen gleichmäßig ruhigen Lauf annimmt, sind die Fadenführer entsprechend Anspruch 2 anzuordnen.

Die Ausgestaltung der Heizeinrichtung nach Anspruch 3 ist besonders vorteilhaft, wenn der Faden sehr schnell aufgeheizt werden soll. Hierzu sind im ersten Abschnitt der Heizeinrichtung die Fadenführer mit geringem Abstand zueinander angeordnet, so daß der vom Faden mitgeführte Luftmantel bereits zu Beginn nachhaltig abgestreift werden kann. Im weiteren Verlauf der Heizstrecke weisen die Fadenführer dann einen größeren Abstand zueinander auf.

Die Anordnung der Erhebungen an den Metallbändern kann auch derart erfolgen, daß abwechselnd jeweils zwei hintereinanderliegende Erhebungen an dem einen und an dem anderen Metallband angeformt sind. Durch diese Maßnahme wird der Umschlingungswinkel pro Fadenführer vorteilhaft um 50% reduziert.

Die Ausgestaltung nach Anspruch 5 ist aufgrund der niedrigen Herstellkosten der Blechstreifen von Vorteil. Zur Herstellung der Sicken können einfache Biege- oder Prägewerkzeuge verwendet werden.

Zur Positionierung der gegenüberliegenden Fadenführer sind die Metalbänder mittels mehrerer Stege miteinander verbunden. Die Stege sind vorteilhaft in der Nähe vom Nutgrund angeordnet, so daß verhindert wird, daß der Faden mit der Heizoberfläche des Nutgrundes in Kontakt tritt.

Bei der Ausführungsform nach Anspruch 7 ist vorteilhaft, daß die gegenüberliegenden Fadenführer an einem Profilblech ausgebildet sind und dadurch die Lage der Fadenführer zueinander ausschließlich vom Biege- oder Prägewerkzeug bestimmt wird. Außerdem kann das Einbringen von Stegen zwischen den Seitenflanken entfallen.
Die Ausführungsform nach Anspruch 8 zeigt eine kostengünstige Alternative, um aus einem flachen Blechstreifen ein geformtes Profil zu erhalten.
Die Einschnitte parallel zur Faltlinie ermöglichen dabei die Ausbildung der Sicken bis zum Nutgrund im gefalteten Zustand. Außerdem wird dadurch verhindert, daß die Sicke bis in die Faltlinie hineinläuft, was die anschließende Verformung stark behindern würde.

Die Enden der Fadenführer auf der Seite der Fadeneinlegung werden gemäß Anspruch 9 bevorzugt so ausgeführt, daß sie zur Nutmittelebene hin abgeflacht sind. Damit ergibt sich in Längsrichtung ein V-förmiger oder kreisrunder Einlauf, was das Einlegen des Fadens auf einfache Weise ermöglicht. Ist der Fadenführer in Form einer Sicke ausgeführt, so wird die Sicke ausgehend von der Oberseite der Längsnut mit einer zunehmenden Tiefe eingebracht. Im Profil der Längsnut ergibt sich eine V-förmige Öffnung zur Einlegeseite hin.

Die Ausführunmgsformen nach Ansprüchen 10 und 11 zeigen eine vorteilhafte Ausgestaltung der Fadenführer in den Seitenwänden, so daß sich ein günstiger Umschlingungswinkel sowie eine kleine Reibfläche einstellt.
Die Ausformung der Fadenführer muß zuvor genau definiert sein, da sie die Laufeigenschaften des Fadens wesentlich beeinflußt.

Es hat sich herausgestellt, daß Fäden aus bestimmten Polymertypen, wie z. B. Poyamid, zur Wärmebehandlung einen hohen Grad an Kontakt mit den Fadenführern haben müssen. Diese Behandlung läßt sich vorteilhaft mit einer Heizeinrichtung nach den Ansprüchen 12 und 13 durchführen.
Die Ausgestaltung nach den Ansprüchen 14 und 15 verhindert, daß der Faden den Nutgrund berührt und damit keine Schädigung aufgrund zu hoher Wärmebelastung erhält. Auch hierbei ist wiederum bei der Herstellung des Profils aus einem flachen Blechstreifen die Eingrenzung der Bodensicke durch parallele Einschnitte zur Faltlinie von Vorteil.

Um die Verschleißfestigkeit des Fadenführers ausreichend hoch zu gewährleisten, kann das Metallband auf der Innenseite, zumindest im Bereich der Fadenführer eine Hartstoffbeschichtung aufweisen. Hierzu kann das Metalband bzw. das Profil mit den angeformten Fadenführern nitriert oder boriert werden. Die Schichtdicke liegt bei 10 bis 30 µm. Es werden Oberflächenhärten von 1.000 HV bis 2.000 HV erreicht. In Anwendungsfällen, die einen höheren Verschleißschutz erfordern, ist der Einsatz von Fadenführern mit einer Chrom-Nitrid- oder Titan-Nitrid-Beschichtung vorzuziehen. Diese relativ dünnen Schichten von 6 bis 9 µm werden nach dem PVD- oder CVD-Verfahren aufgebracht. Die Oberflächenhärte liegt im Bereich > 3.500 HV. Es sei an dieser Stelle ausdrücklich gesagt, daß sich die erfindungsgemäße Heizeinrichtung nicht nur auf die genannten Beschichtungsarten beschränkt, sondern auch alle üblichen Beschichtungsarten in Frage kommen könnten.

Die Ausgestaltung der Heizeinrichtung nach Anspruch 19 und 20 bietet den Vorteil, daß mehrere Heizzonen mit unterschiedlicher Fadenführung gebildet werden. Damit sind zusätzliche Temperatur- und Fadenqualitätsoptimierungen möglich.
Gemäß Anspruch 21 lassen sich die Heizzonen der Heizeinrichtung flexibel kombinieren.

Im Folgenden wird die Erfindung anhand von Ausführungsbeispielen näher erläutert. Es zeigen:
- Fig.1: ein Metallband mit angeformten Fadenführern
- Fig.2.1: schematisch eine Heizeirichtung mit zwei gesickten Blechstreifen in der Draufsicht
- Fig.2.2: Querschnitt I-I zur Figur 2.1
- Fig.3.1: schematisch eine Heizeinrichtung mit einem gesickten Profil in der Draufsicht
- Fig.3.2: Querschnitt II-II zur Figur 3.1
- Fig.3.3: Querschnitt III-III zur Figur 3.1
- Fig.4.1 und 4.2: schematisch eine Heizeinrichtung mit einem gesickten Profil in der Draufsicht
- Fig.5.1: ein ungefalteter Blechstreifen mit Sicken
- Fig.5.2: ein gefalteter Blechstreifen (Profil) mit Sicken
- Fig. 6: schematisch eine Heizeinrichtung mit zwei hintereinanderliegenden Profilen in der Draufsicht
- Fig. 7: schematisch eine Heizeinrichtung mit einem gesickten Profil in der Draufsicht.

An einem Metallband 3 sind in Längsrichtung an einer Seite des Metallbandes 3 eine Vielzahl von Fadenführern als Erhebung 6.1 angeformt.
Die Erhebungen 6.1 weisen vorzugsweise einen teilkreis- oder teilellipsenförmigen Querschnitt auf und sind -wie aus Fig.1 ersichtlich- in ihren Abmaßen gleich groß. Im Bereich der Fadenführung sind die Erhebungen 6.1 zylinderförmig ausgebildet, so daß eine gekrümmte Fadenführungsfläche 20 gebildet wird. An einem Ende der Fadenführer bzw. Erhebungen 6.1 ist eine Anschrägung 10 angeformt. Die Anschrägung 10 ist so geneigt, daß sie mit dem Metallband einen spitzen Winkel einschließt. Die Anschrägung befindet sich auf der Seite, von welcher der Faden eingelegt wird.

Die Ausformung der Metallbänder 3 ist mittels einer Kalt- oder Warmumformung bzw. mittels spanender Bearbeitung aus Vollmaterial herstellbar.
Die Breite des Metallbandes 3, die sich aus der Tiefe der Erhebung 6.1 und der Blechdicke ergibt, muß etwas größer sein als die halbe Breite der Längsnut 2, welche in einer Heizeinrichtung 1 ausgebildet ist.

In Fig.2.1 ist eine Heizeinrichtung 1 gezeigt, die eine Längsnut 2 angeordnet hat. In der Längsnut 2 sind zwei Metallbänder 3.1 und 3.2 eingeschoben. Hierbei stützen sich die Metallbänder 3.1 und 3.2 an den gegenüberliegenden Seitenwandungen 4 und 5 der Längsnut 2 ab. Die Erhebungen 6.1 des Metallbandes 3.1 und die Erhebungen 6.2 des Metallbandes 3.2 - hier als Sicken 21 ausgeführt- sind gegenüberliegend versetzt zueinander angeordnet, wobei die Tiefe der Erhebungen 6.1 und die Tiefe der Errhebung 6.2 bis über die Nutmittelebene reicht. Die Oberflächen der Erhebungen bilden die Fadenführungsflächen 20.
Der eingelegte Faden 7 wird an den Fadenführer 6 so umgelenkt, daß sich ein zickzackförmiger Linienverlauf einstellt.

Die Metallbänder 3.1 und 3.2 nach Fig.2.1 und 2.2 sind als Blechstreifen ausgeführt. In den Blechstreifen sind Sicken 21 eingeprägt. Die zwei Metallbänder 3.1 und 3.2 sind über die Stege 8 im Nutgrund 9 miteinander verbunden, so daß die Position der Metallbänder 3.1 und 3.2 zueinander fixiert ist. Die Stege 8 werden vorzugsweise mit einem Abstand zum Nutgrund 9 zwischen den zwei Metallbändern 3.1 und 3.2 angebracht, so daß der Faden 7 nicht mit dem Nutgrund 9 der Heizeinrichtung 1 in Berührung kommt.

In Fig.2.2 ist gezeigt, daß die Metallbänder 3.1 und 3.2 mit ihren Erhebungen 6.1 und 6.2 auf der Einlegseite in einer Anschrägung 10 enden.
Die Anschrägung 10 ist zur Nutmitte hin geneigt, so daß sich ein V-förmiger oder kreisrunder Einlauf 11 einstellt, der das Einlegen des Fadens 7 erleichtert.

Die Ausführungsform nach Fig.3.1 und 3.2 besteht aus einem Profil 14 oder einem verformten Blechstreifen, wobei die Fadenführer 6 als Sicken 21 beidseits der Längsmitte an den Seitenflanken 14.1 und 14.2 abwechselnd auf der einen und der anderen Seite eingeprägt sind und den Faden zickzackfömig entlang der Längsnut 2 führen.

Das Profil 14 weist einen Querschnitt auf, der dem Querschnitt der Längsnut 2 entspricht. Die Sicken 21 sind so ausgebildet, daß die Tiefe der Sicke 21 ausgehend von der Oberseite der Längsnut 2 bis zu ihrer für die Fadenführung erforderlichen maximalen Tiefe zunimmt. Aus Fig.3.2 ist ersichtlich, daß dadurch eine Anschrägung 10 entsteht und somit ein V-förmiger Einlauf 11 gebildet wird, der ebenfalls das Einlegen des Fadens erleichtert.

Um den Faden vom Nutgrund fernzuhalten, sind zwischen den Seitenflanken 14.1 und 14.2 des Profils 14 Bodensicken 12 eingestanzt - wie in Fig.3.3 gezeigt - die sich quer zur Längsnut erstrecken. Die Bodensicken 12 haben einen teilkreis- oder teilellipsenförmigen Querschnitt. Es sind aber auch andere Querschnitte ausführbar. Um möglichst geringen Kontakt zum Faden zu halten, ist es vorteilhaft, die Bodensicke zu Beginn und am Ende der Heizstrecke höher auszuformen, so daß die Bodensikken im übrigen Bereich der Heizstrecke kaum kontaktiert werden.

In Fig. 4.1 ist ein Profil mit den Seitenwänden 14.1 und 14.2 gezeigt, bei denen abwechselnd jeweils zwei hintereinander liegende Sicken 21 in den Seitenwänden eingeprägt sind. Durch diese Anordnung der Fadenführer wird erreicht, daß die Umschlingung des Fadens bei gleicher Anzahl von Fadenführern gegenüber der Heizeinrichtung nach Fig. 3.1 um 50 % reduziert werden kann. Des weiteren ist bei dieser Heizeinrichtung nach Fig. 4.1 der Abstand zwischen gegenüberliegned benachbarten Fadenführern 6 zu Beginn der Heizstrecke kleiner ausgeführt, als im weitern Verlauf der Heizstrecke. Hierdurch entsteht ein unregelmäßiger zick-zackförmiger Fadenverlauf. Insbesondere im Anfangsbereich führt der kurze Zick-Zack zu einer schnellen Erwärmung des Fadens, da der vom Faden mitgeführte Luftmantel kurz hintereinander mehrmals abgestreift wird und zudem der Faden in seinem Lauf rasch beruhigt wird.

In Fig. 4.2 ist eine Heizeinrichtung dargestellt, die eine Fadenführer-Anordnung besitzt, die am Anfang eine geringe Fadenumschlingung pro Fadenführer ermöglicht, um dann in einem regelmäßigen Zick-Zack-Verlauf mit abwechselnd einen Fadenführer übergeht. Hierbei sind die Fadenführer wiederuum als Sicken 21 eingeprägt.

Das Profil 14 wird vorzugsweise aus einem flachen Blechstreifen 15 hergestellt. Hierbei wird der Blechstreifen 15, wie in Fig. 5.1 dargestellt ist, entlang zweier Faltlinien 18 zu einem gewünschten Profil gefaltet.
Die Sicken 21 und die Bodensicken 12 werden zuvor in den Blechstreifen 15 mittels eines Biege-Stanzwerkzeuges eingebracht. Zur Begrenzung der Sicken 21 und der Bodensicken 12 zur Faltlinie 18 hin, werden vor der Verformung die Einschnitte 16 und 17 erzeugt.

In dem Blechstreifen 15 sind gegenüber den Sicken 21 in den jeweils gegenüberliegenden Seitenwänden Sichtfenster 24 eingestanzt. Diese Sichtfenster 24 ermöglichen eine visuelle Beurteilung des Verschmutzungsgrades an den Fadenführern im ausgebauten Zustand. Weiterhin ist zur Aufnahme eines Werkzeuges eine Eingriffsöffnung 25 an einem Ende des Blechstreifens eingestanzt.

In Fig. 5.2 ist der zu einem Profil gefaltete Blechstreifen 15 dargestellt.
Dieses Profil mit den Sicken 21 und 12 wird in der gezeigten Form ohne weitere Veränderung in eine Längsnut 2 einer Heizeinrichtung 1 eingeschoben.

In Fig.6 ist eine Heizeinrichtung mit in Längsrichtung der Längsnut 2 hintereinanderliegenden Profilen 14 und 19 gezeigt. Die Metallbänder werden dabei von den Seitenflanken 14.1, 14.2 und 19.1, 19.2 der Profile 14 und 19 gebildet. In den Seitenflanken 14.1 und 14.2 sind die Sicken 21.1 und in den Seitenflanken 19.1 und 19.2 die Sicken 21.2 eingeprägt.
Die Sicken 21.1 und 21.2 weisen alle die gleichen Tiefen auf. Die Abstände zwischen den Sicken 21.1 an den Seitenflanken 14.1 und 14.2 und die Abstände zwischen den Sicken 21.2 an den Seitenflanken 19.1 und 19.2 sind nicht gleich, so daß der Faden in den Heizzonen der Profile 14 und 19 unterschiedlich geführt wird.

Die Heizeinrichtung nach Fig. 7 zeigt wiederum ein in die Längsnut 2 eingefügtes Profil mit den Seitenflanken 14.1 und 14.2, die sich an den Seitenwänden 4 und 5 abstützen.
In den Seitenflanken 14.1 und 14.2 sind die Sicken 22 eingeformt. Die Sicken 22 weisen einen rechteckigen Querschnitt auf, die an ihrer Längsseite die Führungsfläche 23 ausgebildet haben. Die Sicken 22 durchdringen die Mittelebene der Längsnut 2, so daß der Faden 7 in einem Zick-Zack-förmigen Verlauf entlang der Längsnut 2 geführt wird. Im Bereich der Sicken 22 liegt der Faden 7 an der Führungsfläche 23 an, so daß ein sehr
großer Kontaktbereich besteht. Mit dieser Heizeinrichtung ist es möglich, den Faden durch Kontakt zu erwärmen.

Die in Fig.2.1 bis 6 gezeigten Heizeinrichtungen 1 sind als langgestreckte Schienen dargestellt. In die Schiene ist eine Längsnut 2 mit gegenüberliegenden Seitenwandungen 4 und 5 eingebracht. Die Längsnut 2 wird durch einen Widerstandsheizer 13 erhitzt. Der Widerstandsheizer 13 ist als Stab ausgebildet. Dieser Stab ist in eine Bohrung eingelassen, welche in die Grundplatte der Heizeinrichtung in Längsrichtung eingebracht ist. Zur Vermeidung von Wärmeverlusten ist die Längsnut 2 im Betrieb, nachdem der Faden eingelegt wurde, mit einem Deckel verschlossen.

### BEZUGSZEICHENLISTE

- 1: Heizeinrichtung
- 2: Längsnut
- 3: Träger
- 3.1: Metallband
- 3.2: Metallband
- 4: Seitenwand
- 5: Seitenwand
- 6: Fadenführer
- 6.1: Erhebung, Anformung
- 6.2: Erhebung
- 7: Faden
- 8: Stege
- 9: Heizoberfläche/Nutgrund
- 10: Anschrägung
- 11: Einlauf
- 12: Bodensicke
- 13: Widerstandsheizer
- 14: Profil
- 14.1: Seitenflanken
- 14.2: Seitenflanken
- 15: Blechstreifen
- 16: Einschnitt
- 17: Einschnitt
- 18: Faltlinie
- 19: Profil
- 19.1: Seitenflanke
- 19.2: Seitenflanke
- 20: Führungsfläche
- 21: Sicke
- 22: Sicke
- 23: Führungsfläche
- 24: Sichtfenster
- 25: Eintrittsöffnung

## Patentansprüche

1. Heizeinrichtung zum Erhitzen eines laufenden Fadens (7), deren langgestreckter Heizkörper (1) eine Längsnut (2) aufweist, an deren gegenüberliegenden Seitenwandungen (4,5) sich mehrere Fadenführer (6) abstützen und den Faden (7) zickzackförmig in Längsrichtung durch die Längsnut (2) führen,
dadurch gekennzeichnet, daß
die Fadenführer (6) als Erhebungen (6.1,6.2) an zwei Metallbändern (3.1,3.2) angeformt sind und daß die Metallbänder (3.1,3.2) sich gegenüberliegend an den Seitenwandungen (4,5) abstützten, wobei die gegenüberliegenden Erhebungen (6.1, 6.2) versetzt zueinander angeordnet sind.

2. Heizeinrichtung nach Anspruch 1
dadurch gekennzeichnet, daß
die Abstände benachbarter Fadenführer in Längsrichtung gleich groß sind.

3. Heizeinrichtung nach Anspruch 1
dadurch gekennzeichnet, daß
die Abstände benachbarter Fadenführer in Längsrichtung ungleich groß sind.

4. Heizeinrichtung nach einem der Ansprüche 1 bis 3
dadurch gekennzeichnet, daß
die gegenüberliegende Metallbänder (3.1, 3.2) in Längsrichtung abwechselnd jeweils ein oder zwei angeformte Fadenführer (6) aufweisen.

5. Heizeinrichtung nach einem der vorgenannten Ansprüche
dadurch gekennzeichnet, daß
das Metallband (3) als Blechstreifen ausgebildet ist und die Fadenführer (6) als Sicken, Kehlungen oder Einprägungen (21) des Blechstreifens ausgeführt werden.

6. Heizeinrichtung nach einem der Ansprüche 1 bis 5,
dadurch gekennzeichnet, daß
die gegenüberliegenden Metallbänder (3.1, 3.2) durch quer zur Längsnut (2) angeordnete Stege (8) miteinander verbunden sind.

7. Heizeinrichtung nach einem der Ansprüche 1 bis 4
dadurch gekennzeichnet, daß
die Metallbänder (3.1, 3.2) als Seitenflanken (14.1, 14.2) eines geformten Profils (14) ausgebildet sind, dessen Querschnitt dem Querschnitt der Längsnut (2) entspricht.

8. Heizeinrichtung nach Anspruch 5 und 7
dadurch gekennzeichnet, daß
das Profil (14) aus einem flachen Blech (15) hergestellt wird, das entsprechend dem Querschnitt der Längsnut (2) gefaltet wird und bei dem jede Sicke (21) von einem Einschnitt (16) des Bleches (15) ausgeht, welcher sich auf oder mit geringem Abstand parallel zu der Faltlinie (18) erstreckt.

9. Heizeinrichtung nach einem der Ansprüche 1 bis 8
dadurch gekennzeichnet, daß
die Fadenführer (6) auf der gegenüberliegenden Seite vom Nutgrund (9) in einer schiefen Anschrägung (10) enden, die zur Nutmittelebene geneigt ist.

10. Heizeinrichtung nach einem der Ansprüche 1 bis 8
dadurch gekennzeichnet, daß
die Fadenführer (6) im Bereich der Fadenführung eine in Fadenlaufebene gekrümmte Führungsfläche (20) aufweisen.

11. Heizeinrichtung nach Anspruch 10,
dadurch gekennzeichnet, daß
die Fadenführer (6) einen teilkreis- oder teilellipsenförmigen Querschnitt aufweisen.

12. Heizeinrichtung nach einem der Ansprüche 1 bis 8,
dadurch gekennzeichnet, daß
die Fadenfüher (6) im Bereich der Fadenführung eine im wesentlichen paralell zur Seitenwandungen (4,5) verlaufende Führungsfläche (22) aufweisen.

13. Heizeinrichtung nach Anspruch 12
dadurch gekennzeichnet, daß
die Fadenführer (6) einen rechteckigen Querschnitt aufweisen.

14. Heizeinrichtung nach Anspruch 8
dadurch gekennzeichnet, daß
das Profil (14) im Nutgrund mehrere, hintereinander angeordnete Bodensicken (12) aufweist und jede Bodensicke (12) durch zwei sich gegenüberliegende, parallele Einschnitte (17) im Blech (15) begrenzt wird, wobei sich die Einschnitte (17) auf oder mit geringem Abstand zu der Faltlinie (18) erstrecken.

15. Heizeinrichtung nach Anspruch 14
dadurch gekennzeichnet, daß
die Bodensicken (12) einen teilkreis- oder teilellipsenförmigen Querschnitt aufweisen und quer zur Längsnut (2) zylinderförmig ausgebildet sind.

16. Heizeinrichtung nach Anspruch 1 bis 15
dadurch gekennzeichnet, daß
die Metallbänder (3.1,3.2) auf der Innenseite, zumindest im Bereich der Fadenführung eine Hartstoffbeschichtung aufweisen.

17. Heizeinrichtung nach Anspruch 16
dadurch gekennzeichnet, daß
die Metallbänder (3.1, 3.2) auf der Innenseite, zumindest im Bereich der Fadenführung nitriet oder boriert sind.

18. Heizeinrichtung nach Anspruch 16
dadurch gekennzeichnet, daß
die Metallbänder (3.1,3.2) auf der Innenseite, zumindest im Bereich der Fadenführung eine Chrom-Nitrid- oder Titan-Nitrid-Beschichtung aufweist.

19. Heizeinrichtung nach einem der Ansprüche 1 bis 18
dadurch gekennzeichnet, daß
in Längsrichtung der Längsnut (2) mehrere Metallbänder (14.1, 19.1) hintereinander angeordnet sind.

20. Heizeinrichtung nach Anspruch 19
dadurch gekennzeichnet, daß
der Abstand der Fadenführer (6) in Längsrichtung an hintereinanderliegenden Metallbändern (14.1, 19.1) ungleich ist.

21. Heizeinrichtung nach Anspruch 19 und 20
dadurch gekennzeichnet, daß
die hintereinanderliegenden Metallbänder (14.1, 19.1) gleiche Längen aufweisen.

## Claims

1. Heating apparatus for heating an advancing yarn (7), the elongate heating element (1) of the apparatus having a longitudinal groove (2), on the opposing side walls (4, 5) of which are mounted several yarn guides (6) for guiding the yarn (7) in a zigzag line lengthwise through the longitudinal groove (2),
characterized in that
the yarn guides (6) are formed as elevations (6.1, 6.2) on two metal strips (3.1, 3.2) and the metal strips (3.1, 3.2) are mounted opposite one another on the side walls (4, 5), the opposing elevations (6.1, 6.2) being offset from one another.

2. Heating apparatus according to Claim 1,
characterized in that
the spacings between adjacent yarn guides are equal in the longitudinal direction.

3. Heating apparatus according to Claim 1,
characterized in that
the spacings between adjacent yarn guides are unequal in the longitudinal direction.

4. Heating apparatus according to any one of Claims 1 to 3,
characterized in that
the opposing metal strips (3.1, 3.2) each have one or two yarn guides (6) formed thereon alternately in the longitudinal direction.

5. Heating apparatus according to any one of the preceding Claims,
characterized in that
the metal strip (3) is a sheet metal strip and the yarn guides (6) are formed as corrugations, beadings or impressions (21) of the sheet metal strip.

6. Heating apparatus according to any one of Claims 1 to 5,
characterized in that
the opposing metal strips (3.1, 3.2) are interconnected by webs (8) disposed transversely in relation to the longitudinal groove (2).

7. Heating apparatus according to any one of Claims 1 to 4,
characterized in that
the metal strips (3.1, 3.2) are fashioned as side flanks (14.1, 14.2) of a shaped profile (14), the cross section of which corresponds to the cross section of the longitudinal groove (2).

8. Heating apparatus according to Claims 5 and 7,
characterized in that
the profile (14) is made from a flat metal sheet (15) which is folded in accordance with the cross section of the longitudinal groove (2) and in which each corrugation (21) proceeds from an incision (16) of the metal sheet (15), which extends along, or at a small distance parallel to, the fold line (18).

9. Heating apparatus according to any one of Claims 1 to 8,
characterized in that
the yarn guides (6) terminate on the opposite side of the groove bottom (9), in an oblique bevel (10) which inclines towards the centre plane of the groove.

10. Heating apparatus according to any one of Claims 1 to 8,
characterized in that
in the region of the yarn guidance, the yarn guides (6) have a guide surface (20) that is curved in the plane of advancement of the yarn.

11. Heating apparatus according to Claim 10,
characterized in that
the yarn guides (6) have a cross section in the shape of a divided circle or divided ellipse.

12. Heating apparatus according to any one of Claims 1 to 8,
characterized in that
in the region of the yarn guidance, the yarn guides (6) have a guide surface (22) extending substantially parallel to the side walls (4, 5).

13. Heating apparatus according to Claim 12,
characterized in that
the yarn guides (6) have a rectangular cross section.

14. Heating apparatus according to Claim 8,
characterized in that
the profile is provided in the groove bottom with several successively disposed bottom corrugations (12), each bottom corrugation (12) being bounded by two opposing, parallel incisions (17) in the metal sheet (15), and the incisions (17) extending along or slightly spaced apart from the fold line (18).

15. Heating apparatus according to Claim 14,
characterized in that
the bottom corrugations (12) have a cross section in the shape of a divided circle or divided ellipse and are cylindrical in form in the transverse direction of the longitudinal groove (2).

16. Heating apparatus according to any one of Claims 1 to 15,
characterized in that
the metal strips (3.1, 3.2) have a hard material coating on their inner side, at least in the region of the yarn guidance.

17. Heating apparatus according to Claim 16,
characterized in that
the metal strips (3.1, 3.2) are treated with nitride or boride on their inner side, at least in the region of the yarn guidance.

18. Heating apparatus according to Claim 16,
characterized in that
the metal strips (3.1, 3.2) have a chromium nitride or titanium nitride coating, at least in the region of the yarn guidance.

19. Heating apparatus according to any one of claims 1 to 18,
characterized in that
several metal strips (14.1, 19.1) are disposed in succession in the longitudinal direction of the longitudinal groove (2).

20. Heating apparatus according to Claim 19,
characterized in that
the spacing between the yarn guides (6) on successively disposed metal strips (14.1, 19.1) is unequal in the longitudinal direction.

21. Heating apparatus according to Claims 19 and 20,
characterized in that
the successively disposed metal strips (14.1, 19.1) are of the same length.

## Revendications

1. Dispositif de chauffage destiné au chauffage d'un fil (7) en mouvement, dont le corps chauffant oblong (1) comporte une rainure longitudinale (2) sur les parois latérales opposées (4, 5) de laquelle prennent appui plusieurs guide-fils (6), qui guident le fil (7) en forme de zigzag dans la direction longitudinale à travers la rainure longitudinale (2),
caractérisé en ce que
les guide-fils (6) sont formés en tant que surélévations (6.1, 6.2) sur deux bandes métalliques (3.1, 3.2), et en ce que les bandes métalliques (3.1, 3.2) situées l'une en face de l'autre prennent appui sur les parois latérales (4, 5), les surélévations (6.1, 6.2) situées l'une en face de l'autre étant décalées l'une par rapport à l'autre.

2. Dispositif de chauffage selon la revendication 1,
caractérisé en ce que
les distances entre des guide-fils voisins sont de même importance dans la direction longitudinale.

3. Dispositif de chauffage selon la revendication 1,
caractérisé en ce que
les distances entre des guide-fils voisins sont d'importance inégale dans la direction longitudinale.

4. Dispositif de chauffage selon l'une quelconque des revendications 1 à 3,
caractérisé en ce que
les bandes métalliques (3.1, 3.2) situées l'une en face de l'autre comportent alternativement un ou deux guide-fils (6).

5. Dispositif de chauffage selon l'une quelconque des revendications précédentes,
caractérisé en ce que
la bande métallique (3) est réalisée sous la forme d'une bande de tôle, et en ce que les guide-fils (6) sont réalisés en tant que moulures, cannelures ou empreintes (21) de la bande de tôle.

6. Dispositif de chauffage selon l'une quelconque des revendications 1 à 5,
caractérisé en ce que
les bandes métalliques (3.1, 3.2) situées l'une en face de l'autre sont reliées entre elles par des entretoises (8) disposées transversalement à la rainure longitudinale (2).

7. Dispositif de chauffage selon l'une quelconque des revendications 1 à 4
caractérisé en ce que
les bandes métalliques (3.1, 3.2) sont réalisés sous la forme de flancs latéraux (14.1, 14.2) d'un profilé formé (14) dont la section transversale correspond à la section transversale de la rainure longitudinale (2).

8. Dispositif de chauffage selon les revendications 5 et 7,
caractérisé en ce que
le profilé (14) est fabriqué à partir d'une tôle plane (15) qui est pliée en fonction de la section transversale de la rainure longitudinale (2), et dans laquelle chaque moulure (21) part d'une découpe (16) de la tôle (15) qui s'étend sur la ligne de pliage (18), ou à une faible distance parallèlement à cette dernière.

9. Dispositif de chauffage selon l'une quelconque des revendications 1 à 8,
caractérisé en ce que
les guide-fils (6) se terminent du côté opposé au fond (9) de la rainure en un chanfrein oblique (10), qui est incliné en direction du plan médian de la rainure.

10. Dispositif de chauffage selon l'une quelconque des revendications 1 à 8,
caractérisé en ce que
dans la zone de guidage du fil, les guide-fils (6) comportent une surface de guidage (20) qui est incurvée dans le plan de déplacement du fil.

11. Dispositif de chauffage selon la revendication 10,
caractérisé en ce que
les guide-fils (6) ont une section transversale partiellement circulaire ou partiellement ellipsoïdale.

12. Dispositif de chauffage selon l'une quelconque des revendications 1 à 8,
caractérisé en ce que,
dans la zone de guidage du fil, les guide-fils (6) comportent une surface de guidage (22) qui s'étend globalement parallèlement aux parois latérales (4, 5).

13. Dispositif de chauffage selon la revendication 12,
caractérisé en ce que
les guide-fils (6) ont une section transversale rectangulaire.

14. Dispositif de chauffage selon la revendication 8,
caractérisé en ce que
le profilé (14) comporte dans le fond de la rainure plusieurs moulures (12) de fond disposées les unes derrière les autres, et en ce que chaque moulure (12) de fond est délimitée par deux découpes (17) opposées parallèles de la tôle (15), les découpes (17) s'étendant sur la ligne de pliage (18) ou à une faible distance de cette dernière.

15. Dispositif de chauffage selon la revendication 14,
caractérisé en ce que
les moulures (12) de fond ont une section transversale partiellement circulaire ou partiellement ellipsoïdale, et sont réalisées transversalement à la rainure longitudinale (2) avec une forme cylindrique.

16. Dispositif de chauffage selon l'une quelconque des revendications 1 à 15,
caractérisé en ce que
la face intérieure des bandes métalliques (3.1, 3.2) comporte un revêtement en matière dure, au moins dans la zone du guidage du fil.

17. Dispositif de chauffage selon la revendication 16,
caractérisé en ce que
la face intérieure des bandes métalliques (3.1, 3.2) est nitrurée ou traitée au bore, au moins dans la zone du guidage du fil.

18. Dispositif de chauffage selon la revendication 16,
caractérisé en ce que
la face intérieure des bandes métalliques (3.1, 3.2) comporte un revêtement de chrome-nitrure ou de titane-nitrure, au moins dans la zone du guidage du fil.

19. Dispositif de chauffage selon l'une quelconque des revendications 1 à 18,
caractérisé en ce que
plusieurs bandes métalliques (14.1, 19.1) sont disposées les unes derrière les autres dans la direction longitudinale de la rainure longitudinale (2).

20. Dispositif de chauffage selon la revendication 19,
caractérisé en ce que,
sur des bandes métalliques (14.1, 19.1) situées les unes derrière les autres, la distance entre les guide-fils (6) est inégale dans la direction longitudinale.

21. Dispositif de chauffage selon les revendications 19 et 20,
caractérisé en ce que
les bandes métalliques (14.1, 19.1) situées les unes derrière les autres sont de longueur identique.
